# EUROPÄISCHE PATENTSCHRIFT

(11) **EP 1 264 689 B1**
(45) Veröffentlichungstag und Bekanntmachung des Hinweises auf die Patenterteilung: **15.08.2007**
(21) Anmeldenummer: 02012274.3
(22) Anmeldetag: 05.06.2002
(51) Int. Cl.: B41F 13/56, B41F 13/004, B41F 13/008, B65H 35/00, B65H 35/08, B65H 45/16, B65H 45/28

(54) **Antrieb eines Falzapparats**
Drive of a press folder
Entraînement d'une plieuse de la rotative

(30) Priorität: 09.06.2001 DE 10128122
(43) Veröffentlichungstag der Anmeldung: 11.12.2002
(73) Patentinhaber: MAN Roland Druckmaschinen AG, 63012 Offenbach (DE)
(72) Erfinder: Stansch, Karsten, 08529 Plauen (DE); Seyffert, Ulrich, 08548 Syrau (DE); Stieler, Andreas, 86169 Augsburg (DE); Schall, Nils-Hendric, 86165 Augsburg (DE)
(74) Vertreter: Ulrich, Thomas

(56) Entgegenhaltungen:
- EP-A- 0 531 648
- EP-A- 0 922 661
- EP-A- 1 260 474
- WO-A-96/29204
- DE-A1- 4 426 987

## Beschreibung

Die Erfindung betrifft einen Antrieb für einen Falzapparat nach dem Oberbegriff von Anspruch 1.

Die EP 0 531 648 B1 zeigt einen Falzapparat, dessen Gleichlauf der Teile mittels jeweils koaxial miteinander gekoppelter Zahnradpaare bewerkstelligt ist, wobei zur Falzumstellung bzw. Formateinstellung, insbesondere Vorfalzverstellung, die Zahnradpaare mittels Kupplungen voneinander getrennt und die Zahnradpaare axial verschoben werden.

Diese Lösung ist technisch aufwendig, erfordert relativ viel Platz und ist auf Grund mehrfacher Zahneingriffe verdrehspielbehaftet und verschleißgefährdet.

Aus der DE 44 26 987 A1 ist ein Falzapparat mit Formatumstellung bekannt, dessen Zylindersegmente der Falzzylinder zur Formatumstellung mittels zweier gegeneinander verstellbarer Plantengetriebe gegeneinander verdreht werden.

Diese Lösung ist technisch aufwendig und ist auf Grund mehrfacher Zahneingriffe verdrehspielbehaftet und verschleißgefährdet.

Die DE 197 55 428 A1 zeigt eine Vorrichtung zum Verstellen der Falzmechanismen an einem Falzzylinder eines Falzapparates, wobei die Verstellung der Falzmechanismen tragenden Zylinderkörper mit zwei jeweils mit den Zylinderkörpern in Verbindung stehenden Harmonic Drive-Getriebe erfolgt.

Nachteil ist, dass der Antrieb des Falzapparates nicht schwingungsarm ausgestaltet ist und die auftretenden Schwingungen nicht beeinflussbar sind.

Die DE 195 25 169 A1 zeigt ein Verfahren zum schwingungsarmen. Antreiben von rotierenden Bauteilen eines Falzapparates und einen schwingungsarmen Falzapparatantrieb, wobei jedem rotierenden Bauteil, wie z. B. Perforierwalzen, Falzklappenzylinder oder Längsfalzvorrichtungen, jeweils ein Motor zugeordnet ist, der mit dem jeweiligen Bauteil formschlüssig verbunden ist.

Nachteil ist, dass zur Verstellung der Zylinderteile jedes Zylinders zusätzliche mechanische Elemente nötig sind und bei Ausfall eines Motors die Steuerung des Falzapparates einen Schnellstopp für sämtliche rotierende Baugruppen und die Kappung der in den Falzapparat einlaufenden Papierbahn einleitet.

Aus der WO 96/29204 ist ein Verfahren zum Antreiben von rotierenden Bauteilen mit drehzahl- und drehwinkelregelbaren Antrieben bekannt.

Weiterhin ist aus der EP 1 260 474 A1 der Anmelderin ein Antrieb eines aus mehreren Zylindersegmenten bestehenden Zylinders bekannt, bei dem jedes Zylindersegment mit einem Motor in Antriebsverbindung steht.

Der Erfindung liegt die Aufgabe zugrunde, einen verschleißarmen, platzsparenden und schwingungsarmen Antrieb für einen formatumstellbaren Falzapparat gemäß dem Oberbegriff von Anspruch 1 zu schaffen, wobei bei Ausfall eines Motors der Falzapparat ohne Funktionsbeeinträchtigung weiter zu betreiben ist.

Diese Aufgabe wird durch die kennzeichnenden Merkmale des unabhängigen Anspruchs erfüllt. Vorteilhafte Ausgestaltungen sind Gegenstand der Unteransprüche.

Ein besonderer Vorteil der Erfindung ist, dass durch die Verwendung von einzelnen lagegeregelten Antriebsmotoren an den jeweiligen Funktionsgruppen des Falzapparates, wie beispielsweise einzelne Antriebsmotoren am Messerzylinder, am Punktur-Falzzylinder, am Falzklappenzylinder und an der Perforationsvorrichtung, eine Aufteilung des Antriebes eines Falzapparates in mehrere antriebsmäßig voneinander getrennte Teilsysteme erfolgen kann.

Außerdem werden durch diese Aufteilung des Antriebes eines Falzapparates in mehrere antriebsmäßig voneinander getrennte Teilsysteme die Übertragung von Schwingungen zwischen den Teilsystemen minimiert.

Ein weiterer Vorteil ist, dass die Teilsysteme über schaltbare Kupplungen miteinander kuppelbar sind.

Dies ermöglicht in vorteilhafter Weise bei Ausfall eines der Antriebsmotore einen weiteren Betrieb des Teilsystems, in welchem der Antriebsmotor ausgefallen ist, mittels Kuppelung dieses "antriebslosen" Teilsystems mit mindestens einem der anderen Teilsysteme und somit ist die Funktionsfähigkeit des gesamten

Falzapparates gewährleistet.

Darüber hinaus können bei Erfordernis eines höheren Momentes, beispielsweise bei Erfordernis eines höheren Anfahrmomentes am Messerzylinder, wahlweise die Teilsysteme miteinander über die Kupplungen gekuppelt werden.

Vorteilhaft ist es, dass die einzelnen lagegeregelten Antriebsmotore für Verstellfunktionen, wie beispielsweise Vorfalzeinstellung oder Umstellung auf andere Falzarten, z.B. Umstellung von Parallelfalz auf Deltafalz oder auf Z-Falz und umgekehrt, genutzt werden. Damit können die mechanischen diese Verstellfunktionen bewerkstelligende Stelleinrichtungen zur Formatumstellung oder Falzverstellung entfallen.

Des weiteren kann durch die Verwendung der als Einzelantriebe ausgestalteten Antriebsmotore eine Leistungsteilung im Antrieb erfolgen, dadurch sind kleinere Antriebsmotoren verwendbar, wodurch sich auch die Dimensionierung der Steuerelektronik entsprechend vermindert.

Bedeutungsvoll ist, dass durch die Verwendung der Einzelantriebe und die Aufteilung des mechanischen Antriebsstranges in Funktionsgruppen eine aktive Beeinflussung des dynamischen Systems eines Falzapparates bzw. eines Falzwerkes über die Steuerelektronik der Antriebe möglich ist. Bei Einsatz von mehreren Antriebsmotoren können diese derart im Falzapparat angeordnet werden, dass auftretenden Schwingungen auf Grund der günstigen, d.h. schwingungsreduzierenden, Anordnung der Antriebsmotore im Falzapparat entgegengesteuert wird, wodurch Schwingungsamplituden minimiert werden. Ebenso werden Falzabweichungen auf Grund von Schwingungen minimiert. Darüber hinaus wird den die Falzqualität beeinträchtigenden Schwingungen durch die Antriebssteuerung der Motoren entgegengewirkt.

Des weiteren ist zu erwähnen, dass im stationären Betrieb alle Teilsysteme zusammengekuppelt werden können, und so durch definierte Aufteilung des Gesamtantriebsmomentes der aus den einzelnen in Eingriff miteinander befindlichen Zahnräder bestehende Räderzug verspannt wird. Dadurch ist der mehrfache Zahneingriff in den einzelnen Teilsystemen bzw. im gesamten

Antriebsstrang des Falzapparates im stationären Betrieb nicht mehr verdrehspielbehaftet und verschleißgefährdet.

Die Erfindung wird nachfolgend an einem Ausführungsbeispiel näher erläutert. In den zugehörigen Zeichnungen zeigen:
- Fig. 1:: einen formatumstellbaren Falzapparat mit einem Schneidzylinder, einem Punktur-Falzmesserzylinder, einem Falzklappenzylinder für 1. und 2. Querfalz, einem Greifer-Falzmesserzylinder und einer Perforationsvorrichtung zur Perforation des 1. und 2. Querfalzes,
- Fig. 2:: den Antrieb der Falzzylinder und ihrer Zylinderteile sowie der Perforationsvorrichtung in schematischer Darstellung

Fig. 1 zeigt einen Schneidzylinder 1 zum Schneiden einer Papierbahn 2 im Zusammenwirken mit einem Punktur-Falzmesserzylinder 3, dem ein Falzklappenzylinder 4 nachgeordnet ist. Der Punktur-Falzmesserzylinder 3 erzeugt im Zusammenwirken mit dem Falzklappenzylinder 4 einen Querfalz an den von dem Schneidzylinder 1 geschnittenen Exemplaren. Für den Fall eines weiteren Querfalzes arbeitet ein Greifer-Falzmesserzylinder 5 mit dem Falzklappenzylinder 4 zusammen. Anschließend werden die Exemplare von einer Bogenführung 6 in Pfeilrichtung ausgelegt.

Vor dem Schneidzylinder 1 durchläuft die Papierbahn 2 eine Perforationsvorrichtung 36, beispielsweise eine Perforationsvorrichtung zur Querperforation, bestehend aus Perforierzylindern 37 und 38.

Der Punktur-Falzmesserzylinder 3, der Falzklappenzylinder 4 und der Greifer-Falzmesserzylinder 5 bestehen jeweils aus zwei gegeneinander verstellbaren Zylinderteilen 7 und 8; 9 und 10; 11 und 12. Das Zylinderteil 7 besitzt drei Reihen Punkturnadeln 13, die mit den Schneidmessern 14 des Schneidzylinders 1 zusammenarbeiten und über einen am Schneidzylinder 1 angeordneten lagegeregelten Antriebsmotor 21 angetrieben werden. Die mit dem Antriebsmotor 21 in Verbindung stehenden Elemente, Schneidzylinder 1 und der Punkturteil 7 des Punktur-Falzmesserzylinders 3, stellen ein erstes Teilsystem A des Antriebes des Falzapparates dar (siehe Fig. 2).

Bei einer Verlagerung des Falzes bezüglich der Punkturnadeln 13 muß das Zylinderteil 8 mit den Falzmessern 15 des Punktur-Falzmesserzylinders 3 und um den gleichen Winkelbetrag das mit Falzklappen 16 bestückte Zylinderteil 9 des Falzklappenzylinders 4 verdreht werden, damit die Falzmesser 15 die nicht dargestellten Produkte zwischen die Falzklappen 16 einführen können.

Erfolgt ein zweiter Querfalz, so muß ebenfalls das mit Greifern 17 bestückte Zylinderteil 11 des Greifer-Falzmesserzylinders 5 verdreht werden, damit die Greifer 17 die bereits einmal quergefalzten Produkte von den Falzklappen 16 des Zylinderteiles 9 des Falzklappenzylinders 4 übernehmen können.

Das mit Falzmessern 15 bestückte Zylinderteil 8 arbeitet mit dem mit Falzklappen 16 bestückten Zylinderteil 9 und mit dem mit Greifern 17 bestückten Zylinderteil 11 zusammen und werden über einen lagegeregelten Antriebsmotor 25 angetrieben, welcher am Falzklappenzylinder 4 angeordnet ist. Alternativ kann, nicht näher dargestellt, der Antriebsmotor 25 auch am Punktur-Falzmesser-Zylinder 3 oder am Greifer-Falzmesserzylinder 5 angeordnet sein.

Die mit dem Antriebsmotor 25 in Verbindung stehenden Elemente, das Zylinderteil 8 mit den Falzmessern 15, das Zylinderteil 9 mit den Falzklappen 16 und das Zylinderteil 11 mit den Greifern 17, stellen ein zweites Teilsystem B des Antriebes des Falzapparates dar (siehe Fig. 2).

Den zweiten Querfalz führen Falzmesser 18 des Zylinderteiles 12 des Greifer-Falzmesserzylinders 5 im Zusammenwirken mit Falzklappen 19 des Zylinderteiles 10 des Falzklappenzylinders 4 aus, wobei das Zylinderteil 10 und das Zylinderteil 12 über einen lagegeregelten Antriebsmotor 23 angetrieben werden. Der Antriebsmotor 23 ist am Punktur-Falzmesser-Zylinder 3 angeordnet. Alternativ kann der Antriebsmotor 25, nicht näher dargestellt, am Falzklappenzylinder 4 oder am Greifer-Falzmesserzylinder 5 angeordnet sein.

Die mit dem Antriebsmotor 23 in Verbindung stehenden Elemente, das Zylinderteil 10 mit den Falzklappen und das Zylinderteil 12 mit den Falzmessern 18, stellen ein weiteres Teilsystem C des Antriebes des Falzapparates dar (siehe Fig. 2).

Am Perforierzylinder 37 der Perforationsvorrichtung 36 ist ein Antriebsmotor 39 angeordnet, welcher den Perforierzylinder 37 über ein Antriebszahnrad 40 antreibt. Der Perforierzylinder 37 besteht aus einem Zylinderteil 52 mit einem Perforiermesser 41 und einem Zylinderteil 53 mit einer Perforiernut 42. Am Perforierzylinder 38 der Perforationsvorrichtung 36 ist ein Antriebsmotor 43 angeordnet, welcher den Perforierzylinder 38 über ein Antriebszahnrad 44 antreibt. Der Perforierzylinder 38 besteht aus einem Zylinderteil 54 mit einem Perforiermesser 45 und einem Zylinderteil 55 mit einer Perforiernut 46.

Das am Zylinderteil 54 angeordnete Perforiermesser 45 des Perforierzylinders 38 arbeitet mit der am Zylinderteil 53 angeordneten Perforiernut 42 des Perforierzylinders 37 zusammen, um eine Perforation für einen 1. Querfalz zu bewerkstelligen, und bildet mit dem Antreibsmotor 39 ein Teilsystem D des Antriebes des Falzapparates (siehe Fig. 2).

Das am Zylinderteil 52 angeordnete Perforiermesser 41 des Perforierzylinders 37 arbeitet mit der am Zylinderteil 55 angeordneten Perforiernut 46 des Perforierzylinders 38 zusammen, um eine Perforation für einen 2. Querfalz zu bewerkstelligen, und bildet mit dem Antreibsmotor 43 ein Teilsystem E des Antriebes des Falzapparates (siehe Fig. 2).

Die einzelnen Teilsysteme A; B; C; D; E des Antriebes des Falzapparates mit Perforationsvorrichtung 36 sind in der Fig. 2 näher erläutert.

Die Teilsysteme A, B und C sind über Kupplungen 33; 34; 35 und die Teilsysteme D und E über eine Kupplung 47 miteinander kuppelbar.

Das Teilsystem A wird vom Antriebsmotor 21 angetrieben, der über ein Antriebszahnrad 20 mit einem Antriebszahnrad 26 des Schneidzylinders 1 im Eingriff steht, wobei das Antriebszahnrad 26 mit einem Antriebszahnrad 27 des Zylinderteiles 7 des Punktur-Falzmesserzylinders 2 im Eingriff steht. Das Antriebszahnrad 27 kann über die Kupplung 33 mit einem Antriebszahnrad 28 des Zylinderteiles 8 des Teilsystems B verbunden werden.

Das Teilsystem B wird von einem Antriebsmotor 25 angetrieben und ist mit einem Zahnrad 24 verbunden. Das Antriebszahnrad 28 greift in ein Antriebszahnrad 29 des Zylinderteiles 9 des Falzklappenzylinders 4 ein und das Antriebszahnrad 29 greift in ein Antriebszahnrad 30 des Zylinderteiles 11 des Greifer-Falzmesserzylinders 5 ein. Das Antriebszahnrad 30 des Teilsystems B kann mit dem Antriebszahnrad 32 des Teilsystems C über die Kupplung 35 verbunden werden. Das Antriebsrad 30 steht mit einem Antriebszahnrad 24 im Eingriff.

Das Antriebszahnrad 29 des Teilsystems B kann zusätzlich über eine Kupplung 34 mit einem Antriebszahnrad 31 des Zylinderteiles 10 des Falzklappenzylinders 4 gekuppelt werden, wobei das Antriebszahnrad 31 mit einem Antriebszahnrad 22 im Eingriff steht und das Antriebszahnrad 22 an einem Antriebsmotor 23 angeordnet ist und dem Teilsystem C zugeordnet ist. Das Antriebszahnrad 31 befindet sich mit einem Antriebszahnrad 32 des Zylinderteiles 12 des Greifer-Falzmesserzylinders 5 im Eingriff.

Das Teilsystem D besteht aus dem Antriebsmotor 39, der über das Antriebszahnrad 40 mit einem den Zylinderteil 53 antreibenden Antriebszahnrad 50 im Eingriff steht. Das Antriebszahnrad 50 steht mit einem den Zylinderteil 54 antreibenden Antriebszahnrad 51 im Eingriff.

Das Teilsystem E besteht aus dem Antriebsmotor 43, der über das Antriebszahnrad 44 mit einem den Zylinderteil 55 antreibenden Antriebszahnrad 48 im Eingriff steht. Das Antriebszahnrad 48 steht mit einem den Zylinderteil 52 antreibenden Antriebszahnrad 49 im Eingriff.

Die Teilsysteme D und E sind über eine Kupplung 47 miteinander kuppelbar. Die Kupplung 47 kann dabei an dem Antriebsrad 51 des Teilsystems D und dem Antriebsrad 48 des Teilsystems E und / oder an dem Antriebsrad 50 des Teilsystems D und dem Antriebsrad 49 des Teilsystems E angeordnet sein.

Die Perforationsvorrichtung 36 kann auch ohne Kupplung 47 ausgestaltet sein und kann auch ohne den gezeigten Falzapparat angewandt und betrieben werden.

Die von Sensoren 56; 57; 58 erfaßten Verstellbewegungen der Zylinderteile 7; 8 bzw. 9; 10 bzw. 11; 12 bei der Falzverstellung werden einem mit einer Daten enthaltenden Speichereinheit 61 gekoppelten Rechner 62 und/oder einer Regeleinrichtung 63 und/oder einer Steuerungseinrichtung 64 zugeleitet, der eine automatische Falzverstellung gewährleistend mit den Antriebsmotoren 21; 23; 25 und den Kupplungen 33; 34; 35 signalgebend über Verbindungsleitungen verbunden ist. Die Verbindungsleitungen sind schematisiert in der Figur 1 und der Figur 2 gestrichelt dargestellt.

Des weiteren werden die von Sensoren 59; 60 erfaßten Lagepositionen und Verstellbewegungen der an den Perforierzylinder 37; 38 der Perforationsvorrichtung 36 angeordneten Zylinderteile 52; 53; 54; 55 zur Durchführung der Perforation für den 1. Querfalz bzw. für den 2. Querfalz dem mit der Daten enthaltenden Speichereinheit 61 gekoppelten Rechner 62 und/oder der Regeleinrichtung 63 und/oder der Steuerungseinrichtung 64 zugeleitet, der eine automatische Nachführung der Perforation durchführend mit den die Perforationsvorrichtung 36 antreibenden Antriebsmotoren 39; 43 und der Kupplung 47 signalgebend über Verbindungsleitungen verbunden ist. Die Verbindungsleitungen sind schematisiert in der Figur 1 und der Figur 2 gestrichelt dargestellt.

Die Kupplungen (33; 34; 35; 47) sind mit dem Rechner 62 Signale 65 und Daten 66 austauschend verbunden. Über den Rechner 62, die Regeleinrichtung 63 oder die Steuerungseinrichtung 64 können die schaltbar ausgeführten Kupplungen 33; 34; 35 und 47 je nach Bedarf des benötigten Momentes oder bei Ausfall eines Antriebsmotors 21; 23; 25; 39; 43 die Kupplung der Teilsysteme automatisch aktiviert oder deaktiviert werden.

Eine nicht näher dargestellte Variante wäre, dass mindestens eines der Teilsysteme A; B ; C mit mindestens einem der Teilsysteme D; E über eine weitere Kupplung verbunden ist.

### Bezugszeichen:

- 1: Schneidzylinder
- 2: Papierbahn
- 3: Punktur-Falzmesserzylinder
- 4: Falzklappenzylinder
- 5: Greifer-Falzmesserzylinder
- 6: Bogenführung
- 7: Zylinderteil
- 8: Zylinderteil
- 9: Zylinderteil
- 10: Zylinderteil
- 11: Zylinderteil
- 12: Zylinderteil
- 13: Punktur
- 14: Schneidmesser
- 15: Falzmesser 1. Querfalz
- 16: Falzklappe 1. Querfalz
- 17: Greifer
- 18: Falzmesser 2. Querfalz
- 19: Falzklappe 2. Querfalz
- 20: Antriebszahnrad
- 21: Antriebsmotor
- 22: Antriebszahnrad
- 23: Antriebsmotor
- 24: Antriebszahnrad
- 25: Antriebsmotor
- 26: Antriebszahnrad
- 27: Antriebszahnrad
- 28: Antriebszahnrad
- 29: Antriebszahnrad
- 30: Antriebszahnrad
- 31: Antriebszahnrad
- 32: Antriebszahnrad
- 33: Kupplung
- 34: Kupplung
- 35: Kupplung
- 36: Perforationsvorrichtung
- 37: Perforierzylinder
- 38: Perforierzylinder
- 39: Antriebsmotor
- 40: Antriebszahnrad
- 41: Perforiermesser
- 42: Perforiernut
- 43: Antriebsmotor
- 44: Antriebszahnrad
- 45: Perforiermesser
- 46: Perforiernut
- 47: Kupplung
- 48: Antriebszahnrad
- 49: Antriebszahnrad
- 50: Antriebszahnrad
- 51: Antriebszahnrad
- 52: Zylinderteil
- 53: Zylinderteil
- 54: Zylinderteil
- 55: Zylinderteil
- 56: Sensor
- 57: Sensor
- 58: Sensor
- 59: Sensor
- 60: Sensor
- 61: Speichereinheit
- 62: Rechner
- 63: Regeleinrichtung
- 64: Steuereinrichtung
- 65: Signal
- 66: Daten
- 67: Steuerelektronik

- A: Teilsystem A
- B: Teilsystem B
- C: Teilsystem C
- D: Teilsystem D
- E: Teilsystem E

## Patentansprüche

1. Antrieb eines Falzapparates einer Rotationsdruckmaschine, wobei der Falzapparat aus antreibbaren rotierenden Baugruppen besteht, insbesondere Schneidzylinder (1), Punktur-Falzmesserzylinder (3), Falzklappenzylinder (4), Greifer-Falzmesserzylinder (5) und Perforierzylinder (37; 38) einer Perforationsvorrichtung (36), **dadurch gekennzeichnet, dass** der Antrieb des Falzapparates in mehrere Teilsysteme (A; B; C; D; E) aufgespalten ist und jedem Teilsystem (A; B; C; D; E) ein lagegeregelter Antriebsmotor (21; 23; 25; 39; 43) zugeordnet ist und die einzelnen Teilsysteme (A; B; C; D; E) über schaltbare Kupplungen (33; 34; 35; 47) miteinander kuppelbar sind.

2. Antrieb nach Anspruch 1, **dadurch gekennzeichnet, dass** die einzelnen Teilsysteme (A; B; C; D; E) über Kupplungen (33; 34; 35; 47) miteinander kuppelbar sind.

3. Antrieb nach Anspruch 2, **dadurch gekennzeichnet, dass** die Kupplungen (33; 34; 35; 47) als schaltbare Kupplungen ausgestaltet sind.

4. Antrieb nach einem der Ansprüche 1, 2 oder 3, **dadurch gekennzeichnet, dass** ein von einem ersten Antriebsmotor (21) angetriebenes erstes Teilsystem (A) den Antrieb eines Schneidzylinders (1) als eine erste Baugruppe und eines mit diesem in Antriebsverbindung stehenden ersten Zylinderteil (7) eines Punktur-Falzmesserzylinders (3) als eine zweite Baugruppe umfaßt.

5. Antrieb nach einem der Ansprüche 1 bis 4, **dadurch gekennzeichnet, dass** ein von einem zweiten Antriebsmotor (25) angetriebenes zweites Teilsystem (B) den Antrieb eines zweiten, zum ersten Zylinderteil (7) koaxial verdrehbaren Zylinderteil (8) des Punktur-Falzmesserzylinders (3) und eines mit diesem in Antriebsverbindung stehenden ersten Zylinderteil (9) eines Falzklappenzylinders (4) als eine dritte Baugruppe und eines mit dem Zylinderteil (9) in Antriebsverbindung stehenden ersten Zylinderteil (11) des Greifer-Falzmesserzylinders (5) als vierte Baugruppe umfaßt.

6. Antrieb nach einem der Ansprüche 1 bis 5, **dadurch gekennzeichnet, dass** ein von einem dritten Antriebsmotor (23) angetriebenes drittes Teilsystem (C) den Antrieb eines zweiten, zum ersten Zylinderteil (11) koaxial verdrehbaren Zylinderteil (10) des Falzklappenzylinders (4) und eines mit diesem in Antriebsverbindung stehenden zweiten, zum ersten Zylinderteil (11) verdrehbaren Zylinderteil (12) des Greifer-Falzmesserzylinders (5) umfaßt.

7. Antrieb nach einem der Ansprüche 1 bis 6, **dadurch gekennzeichnet, dass** ein von einem vierten Antriebsmotor (39) angetriebenes viertes Teilsystem (D) den Antrieb eines mit einer Perforiernut (42) ausgestaltete Zylinderteil (53) eines Perforierzylinder (37) als fünfte Baugruppe und eines mit der Perforiernut (42) zusammenwirkenden mit einem Perforiermesser (45) ausgestatteten Zylinderteil (45) eines zweiten Perforierzylinders (38) als sechste Baugruppe umfaßt.

8. Antrieb nach einem der Ansprüche 1 bis 7, **dadurch gekennzeichnet, dass** ein von einem fünften Antriebsmotor (43) angetriebenes fünftes Teilsystem (E) den Antrieb eines mit einer Perforiernut (46) ausgestatteten, zum ersten Zylinderteil (54) koaxial verdrehbaren zweiten Zylinderteil (55) des zweiten Perforierzylinders (38) und eines mit der Perforiernut (46) zusammenwirkenden mit einem Perforiermesser (41) ausgestatteten zweiten Zylinderteil (52) des ersten Perforierzylinders (37) umfasst.

9. Antrieb nach einem der Ansprüche 1 bis 8, **dadurch gekennzeichnet, dass** Verstellbewegungen der Zylinderteile (7; 8 bzw. 9; 10 bzw. 11; 12) erfassende Sensoren (56; 57; 58) mit einem mit einer Daten enthaltenden Speichereinheit (61) gekoppelten Rechner (62) verbunden sind und dieser mit den Antriebsmotoren (21; 23; 25) signalgebend verbunden ist.

10. Antrieb nach einem der Ansprüche 1 bis 9, **dadurch gekennzeichnet, dass** Verstellbewegungen der Perforierzylinder (37; 38) erfassende Sensoren (59; 60) mit einer Daten enthaltenden Speichereinheit (61) gekoppelten Rechner (62) verbunden sind und dieser mit den Antriebsmotoren (39; 43) signalgebend verbunden ist.

11. Antrieb nach einem der Ansprüche 2 bis 10, **dadurch gekennzeichnet, dass** die Kupplungen (33; 34; 35; 47) mit dem Rechner (62) Signale (65) und Daten (66) austauschend verbunden sind.

12. Antrieb nach Anspruch 11, **dadurch gekennzeichnet, dass** über den Rechner (62), eine Regeleinrichtung (63) oder eine Steuerungseinrichtung (64) die Kupplungen (33; 34; 35; 47) aktivierbar oder deaktivierbar sind.

13. Antrieb nach einem der Ansprüche 1 bis 12, **dadurch gekennzeichnet, dass** eine aktive Beeinflussung der auftretenden Schwingungen in den Teilsystemen (A; B; C; D; E) durch eine die Antriebsmotoren (21, 23, 25, 39, 43) regelnde und ansteuernde Steuerelektronik (67) bewerkstelligt ist.

14. Antrieb nach einem der Ansprüche 2 bis 13, **dadurch gekennzeichnet, dass** die eine Räderkette (20; 22; 24; 26 bis 32; 40; 44; 48 bis 51) bildenden Antriebszahnräder (20; 22; 24; 26 bis 32; 40; 44; 48 bis 51) der über die Kupplungen (33; 34; 35; 47) miteinander kuppelbaren Teilsysteme (A; B; C; D; E) durch eine definierte Aufteilung des Gesamtantriebsmoments über die Antriebsmotoren (21, 23, 25, 39, 43) verspannbar sind und somit die Unterdrückung des mechanischen Zahnspiels erreichbar ist.

## Claims

1. A drive of a folder of a rotary printing press, wherein the folder comprises drivable rotary assembly groups, in particular cutting cylinder (1), point-spur/folding-blade cylinder (3), folding-jaw cylinder (4), gripper/folding-blade cylinder (5) and perforating cylinders (37; 38) of a perforating device (36), **characterized in that** the drive of the folder is split into a plurality of sub-systems (A; B; C; D; E) and a position-controlled drive motor (21; 23; 25; 39; 43) is associated with each sub-system (A; B; C; D; E) and the individual sub-systems (A; B; C; D; E) are connectable to one another by shiftable clutches (33; 34; 35; 47).

2. A drive according to claim 1, **characterized in that** the individual sub-systems (A; B; C; D; E) are connectable to one another by clutches (33; 34; 35; 47).

3. A drive according to claim 2, **characterized in that** the clutches (33; 34; 35; 47) take the form of shiftable clutches.

4. A drive according to one of claims 1, 2 or 3, **characterized in that** a first sub-system (A) that is driven by a first drive motor (21) comprises the drive of a cutting cylinder (1), as a first assembly group, and of a first cylinder part (7) - drive-connected thereto - of a point-spur/folding-blade cylinder (3), as a second assembly group.

5. A drive according to one of claims 1 to 4, **characterized in that** a second sub-system (B) that is driven by a second drive motor (25) comprises the drive of a second cylinder part (8) - rotatable coaxially with the first cylinder part (7) - of the point-spur/folding-blade cylinder (3) and of a first cylinder part (9) - drive-connected thereto - of a folding-jaw cylinder (4), as a third assembly group, and of a first cylinder part (11) - drive-connected to the cylinder part (9) - of the gripper/folding-blade cylinder (5), as a fourth assembly group.

6. A drive according to one to claims 1 to 5, **characterized in that** a third sub-system (C) that is driven by a third drive motor (23) comprises the drive of a second cylinder part (10) - rotatable coaxially with the first cylinder part (11) - of the folding-jaw cylinder (4) and of a second cylinder part (12) - drive-connected thereto and rotatable relative to the first cylinder part (11) - of the gripper/folding-blade cylinder (5).

7. A drive according to one of claims 1 to 6, **characterized in that** a fourth sub-system (D) that is driven by a fourth drive motor (39) comprises the drive of a cylinder part (53) - designed with a perforating groove (42) - of a perforating cylinder (37), as a fifth assembly group, and of a cylinder part (45) - equipped with a perforating blade (45) and interacting with the perforating groove (42) - of a second perforating cylinder (38), as a sixth assembly group.

8. A drive according to one of claims 1 to 7, **characterized in that** a fifth sub-system (E) that is driven by a fifth drive motor (43) comprises the drive of a second cylinder part (55) - equipped with a perforating groove (46) and rotatable coaxially with the first cylinder part (54) - of the second perforating cylinder (38) and of a second cylinder part (52) - equipped with a perforating blade (41) and interacting with the perforating groove (46) - of the first perforating cylinder (37).

9. A drive according to one of claims 1 to 8, **characterized in that** sensors (56; 57; 58) that detect adjustment movements of the cylinder parts (7; 8 and/or 9; 10 and/or 11; 12) are connected to a computer (62), which is coupled to a data-containing memory unit (61) and is connected in a signal-transmitting manner to the drive motors (21; 23; 25).

10. A drive according to one of claims 1 to 9, **characterized in that** sensors (59; 60) that detect adjustment movements of the perforating cylinders (37; 38) are connected to a computer (62), which is coupled to a data-containing memory unit (61) and is connected in a signal-transmitting manner to the drive motors (39; 43).

11. A drive according to one of claims 2 to 10, **characterized in that** the clutches (33; 34; 35; 47) are connected to the computer (62) for an exchange of signals (65) and data (66).

12. A drive according to claim 11, **characterized in that** by means of the computer (62), a control system (63) or a control device (64) the clutches (33; 34; 35; 47) may be activated or deactivated.

13. A drive according to one of claims 1 to 12, **characterized in that** an active influencing of the occurring vibrations is realized in the sub-systems (A; B; C; D; E) by means of control electronics (67), which control and activate the drive motors (21, 23, 25, 39, 43).

14. A drive according to one of claims 2 to 13, **characterized in that** the driving gearwheels (20; 22; 24; 26 to 32; 40; 44; 48 to 51), which form a gear train (20; 22; 24; 26 to 32; 40; 44; 48 to 51), of the sub-systems (A; B; C; D; E), which are connectable to one another by the clutches (33; 34; 35; 47), are braceable by means of a defined apportionment of total driving torque over the drive motors (21, 23, 25, 39, 43) and so the suppression of the mechanical backlash is achievable.

## Revendications

1. Entraînement d'un appareil de pliage d'une machine d'impression rotative, l'appareil de pliage se composant d'ensembles entraînés en rotation notamment d'un cylindre de coupe (1), d'un cylindre à plioirs et picots (3), d'un cylindre à volets de pliage (4), d'un cylindre à plioirs et pinces (5) et de cylindres de perforation (37, 38) d'un dispositif de perforation (36),
**caractérisé en ce que**
l'entraînement de l'appareil de pliage est réparti en plusieurs parties de système (A, B, C, D, E) et à chaque partie de système (A, B, C, D, E) est associé un moteur (21, 23, 25, 39, 43) réglé en position et les différentes parties de système (A, B, C, D, E) sont couplées par des embrayages commutables (33, 34, 35, 47).

2. Entraînement selon la revendication 1,
**caractérisé en ce que**
les différentes parties de système (A, B, C, D, E) sont couplées par des embrayages (33, 34, 35, 47).

3. Entraînement selon la revendication 2,
**caractérisé en ce que**
les embrayages (33, 34, 35, 47) sont des embrayages commutables.

4. Entraînement selon l'une des revendications 1, 2 ou 3,
**caractérisé en ce qu'**
à une première partie de système (A) entraînée par un premier moteur (21) assure l'entraînement d'un cylindre de coupe (1) comme premier ensemble et d'une première partie (7) d'un cylindre à plioirs et picots (3) constituant un second ensemble, en liaison d'entraînement avec le premier.

5. Entraînement selon l'une des revendications 1 à 4,
**caractérisé en ce qu'**
une seconde partie de système (B) comprend l'entraînement d'un second ensemble formé d'une partie de cylindre (8) du cylindre à plioirs et picots (3), tournant coaxialement par rapport à la première partie de cylindre (7) et d'un troisième ensemble formé par une première partie de cylindre (9) d'un cylindre à volets de pliage (4) en liaison d'entraînement, et d'un quatrième ensemble formé par la première partie (11) du cylindre à plioirs et pinces (5) en liaison d'entraînement avec la partie de cylindre (9).

6. Entraînement selon l'une des revendications 1 à 5,
**caractérisé en ce qu'**
une troisième partie de système (C) entraînée par un troisième moteur (23) comprend l'entraînement d'une seconde partie (10) du cylindre à volets de pliage (4) tournant coaxialement par rapport à la première partie de cylindre (11) et d'une seconde partie de cylindre (12) du cylindre à plioirs et pinces (5) tournant par rapport à la première partie de cylindre (11), et en liaison d'entraînement avec celui-ci.

7. Entraînement selon l'une des revendications 1 à 6,
**caractérisé en ce qu'**
une quatrième partie de système (D) entraînée par un quatrième moteur (35) comprend l'entraînement d'une partie (53) d'un cylindre perforateur (37) réalisé avec une rainure de perforation (42) comme cinquième ensemble, et d'une partie de cylindre (55) d'un second cylindre de perforation (38) équipée d'un couteau de perforation (45) et coopérant avec la rainure de perforation (42) et constituant le sixième ensemble.

8. Entraînement selon l'une des revendications 1 à 7,
**caractérisé en ce qu'**
une cinquième partie de système (E) entraînée par un cinquième moteur (43) comprend l'entraînement d'une seconde partie (55) du second cylindre perforateur (38) tournant coaxialement à la première partie de cylindre (54) et comportant une rainure de perforation (46) et d'une seconde partie (52) du premier cylindre de perforation (37) équipée d'un couteau de perforation (41) et coopérant avec la rainure de perforation (46).

9. Entraînement selon l'une des revendications 1 à 8,
**caractérisé en ce que**
les capteurs (56, 57, 58) qui saisissent les mouvements de réglage des parties de cylindre (7, 8 ; 9, 10 ; 11, 12) sont reliés à un calculateur (62) équipé d'une unité de mémoire (61) contenant des données et ce calculateur est relié aux moteurs (21, 23, 25) pour leur transmettre des signaux.

10. Entraînement selon l'une des revendications 1 à 9,
**caractérisé par**
des capteurs (59, 60) saisissant les mouvements de réglage des cylindres de perforation (37, 38) en étant reliés à un calculateur (62) couplé à une unité de mémoire (61) contenant des données et ce calculateur est relié aux moteurs (39, 43) pour fournir des signaux.

11. Entraînement selon l'une des revendications 2 à 10,
**caractérisé en ce que**
les embrayages (33, 34, 35, 47) sont reliés au calculateur (62) pour échanger des signaux (65) et des données (66).

12. Entraînement selon la revendication 11,
**caractérisé en ce que**
le calculateur (62) peut activer ou neutraliser des embrayages (33, 34, 35, 47) par une installation de réglage (33) ou une installation de commande (64).

13. Entraînement selon l'une des revendications 1 à 12,
**caractérisé en ce qu'**
on influence activement les oscillations engendrées dans les parties de système (A, B, C, D, E) par une électronique de commande (67) qui règle et commande les moteurs (21, 23, 25, 39, 43).

14. Entraînement selon l'une des revendications 2 à 13,
**caractérisé par**
des roues dentées (20, 22, 24, 26 - 32, 40, 44, 48-51) formant une chaîne de roues dentées (20, 22, 24, 26 - 32, 40, 44, 48-51) des parties de système (A, B, C, D, E), qui peuvent être couplées par des embrayages (33 ; 34, 35, 47), et peuvent être serrées par une répartition définie du couple d'entraînement global par les moteurs (21, 23, 25, 39, 43) et supprimer le jeu mécanique des dents.
